# EUROPÄISCHE PATENTSCHRIFT

(11) **EP 1 989 970 B1**
(45) Veröffentlichungstag und Bekanntmachung des Hinweises auf die Patenterteilung: **26.05.2010**
(21) Anmeldenummer: 08005539.5
(22) Anmeldetag: 25.03.2008
(51) Int. Cl.: A47C 20/04, H01H 19/11

(54) **Elektromotorischer Möbelantrieb zum Verstellen von Teilen eines Möbels relativ zueinander**
Electromotive furniture drive for displacing parts of a piece of furniture in relation to each other
Entraînement de meuble électromotorisé destiné au réglage de pièces d'un meuble les unes par rapport aux autres

(30) Priorität: 08.05.2007 DE 202007006774 U
(43) Veröffentlichungstag der Anmeldung: 12.11.2008
(73) Patentinhaber: Cimosys AG, 8002 Zürich (CH)
(72) Erfinder: Schneider, Johannes, 32278 Kirchlengern (DE)
(74) Vertreter: Wagner, Carsten

(56) Entgegenhaltungen:
- DE-U1- 20 116 908
- US-A- 3 171 006
- US-A1- 2006 087 158

## Beschreibung

Die Erfindung betrifft einen elektromotorischen Möbelantrieb der im Oberbegriff des Anspruchs 1 genannten Art zum Verstellen von Teilen eines Möbels relativ zueinander.

Derartige Möbelantriebe sind allgemein bekannt und dienen beispielsweise zum Verstellen von verstellbaren Teilen eines Lattenrostes.

Die bekannten Möbelantriebe weisen eine Handbedieneinrichtung, beispielsweise in Form eines sogenannten Handschalters, mit einem Bedienelement oder mehreren Bedienelementen auf, mittels dessen bzw. derer die verschiedenen Funktionen des Möbelantriebs, beispielsweise das Anheben und Absenken eines Kopf- bzw. eines Fußteiles des Lattenrostes auslösbar sind.

Durch US 2006/087 158 A1 ist ein elektromotorischer Möbelantrieb der betreffenden Art zum Verstellen von Teilen eines Möbels relativ zueinander bekannt, der eine Handbedieneinrichtung mit einem Bedienelement aufweist, wobei das Bedienelement von Hand in wenigstens zwei Rastpositionen bewegbar ist und wobei jede Rastposition ein vorgegebener Verstellhub eines zu verstellenden Teiles des Möbels zugeordnet ist.

Der Erfindung liegt die Aufgabe zugrunde, einen Möbelantrieb der im Oberbegriff des Anspruchs 1 genannten Art anzugeben, bei dem die Bedienung besonders einfach gestaltet ist und der einfach und kostengünstig herstellbar ist.

Diese Aufgabe wird durch die im Anspruch 1 angegebene Erfindung gelöst.

Die Erfindung sieht vor, daß das Bedienelement von Hand in wenigstens zwei Rastpositionen bewegbar ist, wobei jeder Rastposition ein vorgegebener Verstellhub eines zu verstellenden Teiles des Möbels zugeordnet ist. Im einfachsten Fall kann die Handbedieneinrichtung des erfindungsgemäßen Möbelantriebs beispielsweise so gestaltet sein, daß ihr Bedienelement aus einer Ruheposition in zwei Rastpositionen bewegbar ist, wobei der ersten Rastposition beispielsweise eine Verstellung eines Kopfteiles eines Lattenrostes in eine halb angehobene Verstellage und der zweiten Rastposition beispielsweise eine Verstellung des Kopfteiles in eine vollständig angehobene Verstellage zugeordnet sein kann. Da erfindungsgemäß die Rastpositionen den einzelnen Verstellagen eindeutig zugeordnet sind, ist es für einen Benutzer des Möbelantriebs ausreichend, sich zu merken, in welcher Rastposition, also nach wie vielen Rastungen, eine gewünschte Verstellage erreicht ist. Dies ist auch bei einer Vielzahl von Rastpositionen ohne weiteres möglich, indem der Benutzer beispielsweise ein Kopfteil eines Lattenrostes in eine von ihm bevorzugte Verstelllage bewegt und abzählt, wie viele Rastungen erforderlich sind, um diese Verstellage zu erreichen. Um das Kopfteil des Lattenrostes aus einer Ausgangslage in die bevorzugte Verstellage zu bewegen, ist es lediglich erforderlich, das Bedienelement so zu betätigen, daß die zuvor gemerkte Anzahl von Rastungen erreicht ist. Da jeder Rastposition eindeutig eine Verstellage zugeordnet ist, wird das Kopfteil des Lattenrostes mittels des Möbelantriebs in die der gewählten Rastposition zugeordnete Verstellage bewegt, die der von dem Benutzer bevorzugten Verstellage entspricht. Auf diese Weise ergibt sich eine besonders einfache und intuitive Bedienung des erfindungsgemäßen Möbelantriebs.

Ein besonderer Vorteil des erfindungsgemäßen Möbelantriebs besteht darin, daß grundsätzlich auf sogenannte Memory-Schaltungen verzichtet werden kann, die bei bekannten Möbelantrieben vorgesehen sind, um das zu verstellende Teil des Möbels in eine zuvor abgespeicherte Verstellage zu bewegen. Bei dem erfindungsgemäßen Möbelantrieb merkt sich der Benutzer lediglich, in welcher Rastposition, also nach welcher Anzahl von Rastungen, die von ihm gewünschte Verstellage erreicht ist.

Unter einer Rastung wird erfindungsgemäß ein Vorgang verstanden, bei dem sich das Bedienelement in eine Rastposition bewegt.

Erfindungsgemäß ist es ausreichend, wenn die Handbedieneinrichtung des erfindungsgemäßen Möbelantriebs lediglich ein Bedienelement aufweist. Es können jedoch auch zwei oder mehrere Bedienelemente vorgesehen sein. Beispielsweise und insbesondere können zwei Bedienelemente vorgesehen sein, wobei durch das eine eine Verstellung beispielsweise eines Kopfteiles eines Lattenrostes und durch das andere beispielsweise eine Verstellung eines Fußteiles eines Lattenrostes auslösbar sein kann.

Unter einer Rastposition wird erfindungsgemäß eine Position des Bedienelementes verstanden, deren Erreichen von einem Benutzer des Möbelantriebs auf akustische und/oder taktile Weise wahrnehmbar ist. Dementsprechend kann das Erreichen der Rastpositionen beispielsweise auf ausschließlich akustische Weise angezeigt werden, indem beim Erreichen einer Rastposition des Bedienelementes ein akustisches Signal erzeugt wird. Eine besonderes vorteilhafte Weiterbildung der erfindungsgemäßen Lehre sieht vor, daß dem Bedienelement mechanische Rastmittel zugeordnet sind. Bei dieser Ausführungsform findet beim Erreichen einer Rastposition ein mechanischer Rastvorgang statt, der von einem Benutzer des Möbelantriebs sowohl akustisch über ein Rastgeräusch als auch taktil wahrgenommen werden kann. Auf diese Weise ist das Erreichen der Rastpositionen für den Benutzer besonders einfach wahrnehmbar.

Die Erfindung sieht vor, daß das Bedienelement als drehbar gelagertes Bedienrad ausgebildet ist und daß die Rastpositionen unterschiedlichen Drehlagen des Bedienrades entsprechen. Bei dieser Ausführungsform ist die Bedienung des erfindungsgemäßen Möbelantriebs noch einfacher und intuitiver gestaltet, indem ein Benutzer des Möbelantriebs durch Drehung des Bedienrades unterschiedliche Verstellagen eines zu verstellenden Teils des Möbels auswählen kann.

Um die Rastmittel besonders einfach und damit kostengünstig zu gestalten, sieht eine vorteilhafte Weiterbildung der erfindungsgemäßen Lehre insoweit vor, daß die Rastmittel wenigstens ein drehfest mit dem Bedienrad verbundenes Zahnrad aufweisen, an dessen Umfang wenigstens ein Rastelement, insbesondere wenigstens eine Rastfeder anliegt.

Um den Möbelantrieb entsprechend der von dem Benutzer gewählten Rastposition anzusteuern, sind Erfassungsmittel zur Erfassung der Drehlage des Bedienrades erforderlich. Eine vorteilhafte Weiterbildung der erfindungsgemäßen Lehre sieht insoweit elektrische oder elektronische Erfassungsmittel zur Erfassung der Drehlage des Bedienrades vor.

Um bei der vorgenannten Ausführungsform die Erfassungsmittel besonders einfach und damit kostengünstig zu gestalten, sieht eine vorteilhafte Weiterbildung dieser Ausführungsform vor, daß die Erfassungsmittel wenigstens ein Potentiometer aufweisen. Entsprechende Potentiometer stehen als relativ einfache und kostengünstige Standardbauteile zur Verfügung.

Entsprechend den jeweiligen Anforderungen können zur Erfassung der Drehlage des Bedienrades jedoch auch optische oder optoelektronische Erfassungsmittel vorsehen, wie dies eine andere Weiterbildung der erfindungsgemäßen Lehre angibt. Beispielsweise und insbesondere kann mit einer Welle des Bedienrades drehfest eine Lochscheibe verbunden sein, die im Strahlengang einer Lichtschranke angeordnet ist, so daß entsprechend der Drehlage des Bedienrades die Lichtschranke entweder unterbrochen oder geschlossen ist und auf diese Weise eine Drehung des Bedienrades festgestellt werden kann.

Um mittels der erfindungsgemäßen Handbedieneinrichtung zusätzliche Funktionen des Möbelantriebs auszulösen, sieht eine andere Weiterbildung der erfindungsgemäßen Lehre vor, daß das Bedienrad in Radialrichtung seiner Drehachse entlang einer linearen Betätigungsachse beweglich gelagert ist und daß der linearen Betätigungsachse ein Schalter zugeordnet ist. Bei dieser Ausführungsform kann der Schalter beispielsweise dadurch betätigt werden, daß der Benutzer auf das Bedienrad drückt. Erfindungsgemäß können dem Schalter beliebige geeignete Funktionen des Möbelantriebs zugeordnet sein.

Falls bei dem erfindungsgemäßen Möbelantrieb eine sogenannte "Reset"-Funktion realisiert werden soll, so sieht eine vorteilhafte Weiterbildung der vorgenannten Ausführungsform vor, daß durch den Schalter eine Rückstellung des zu verstellenden Teils des Möbels in eine vorgegebene Ausgangslage auslösbar ist. Bei dieser Ausführungsform wird die Verstellung eines zu verstellenden Teiles des Möbels dadurch ausgelöst, daß der Benutzer das Bedienrad dreht, während durch Bewegung des Bedienrades entlang der linearen Betätigungsachse der Möbelantrieb so angesteuert wird, daß er das zu verstellende Teil des Möbels in eine vorgegebene Ausgangslage bewegt, so daß auf diese Weise eine "Reset"-Funktion realisiert ist.

Die Erfindung wird nachfolgend anhand der beigefügten Zeichnung erläutert, in der ein Ausführungsbeispiel der erfindungsgemäßen Lehre dargestellt ist. Dabei bilden alle beanspruchten, beschriebenen und in der Zeichnung dargestellten Merkmale für sich genommen oder in beliebiger Kombination miteinander den Gegenstand der Erfindung, unabhängig von ihrer Zusammenfassung in den Schutzansprüchen sowie deren Rückbeziehung sowie unabhängig von ihrer Beschreibung bzw. Darstellung in der Zeichnung.

Es zeigt:
- Fig. 1: eine schematische Perspektivansicht eines Ausführungsbeispieles einer erfindungsgemäßen Handbedieneinrichtung und
- Fig. 2: eine schematische Perspektivansicht der Handbedieneinrichtung gemäß Fig. 1 bei abgenommenem Gehäusedeckel.

In Fig. 1 ist ein Ausführungsbeispiel einer Handbedieneinrichtung 2 eines erfindungsgemäßen Möbelantriebs dargestellt. Der Möbelantrieb selbst ist in der Zeichnung nicht dargestellt, kann jedoch beispielsweise als Doppelantrieb mit zwei Antriebseinheiten ausgebildet sein, von denen eine zum Verstellen eines Kopfteiles eines Lattenrostes und die andere zum Verstellen eines Fußteiles des Lattenrostes dient. Die Art und Weise, wie mithilfe eines entsprechenden Doppelantriebes Kopf- und Fußteil eines Lattenrostes verstellt werden, ist dem Fachmann allgemein bekannt und wird daher hier nicht näher erläutert.

Die Handbedieneinrichtung 2 weist ein aus zwei Kunststoffhalbschalen zusammengesetztes Gehäuse 4 auf, in dessen Oberseite zwei Aussparungen 6, 8 gebildet sind, aus denen zwei Bedienelemente in Form zweier bei diesem Ausführungsbeispiel gerändelter Bedienräder 10, 12 herausragen. Die Handbedieneinrichtung 2 ist bei diesem Ausführungsbeispiel über ein Kabel 14 mit einer Steuereinrichtung des Möbelantriebs verbunden.

Fig. 2 zeigt die Handbedieneinrichtung 2 gemäß Fig. 1, wobei eine obere Halbschale des Gehäuses 4 weggelassen ist, so daß Bauteile im Inneren des Gehäuses 4 erkennbar sind. Nachfolgend wird zur Verdeutlichung der erfindungsgemäßen Lehre lediglich das Bedienrad 10 näher erläutert; das Bedienrad 12 ist entsprechend aufgebaut.

Das Bedienrad 10 ist im Inneren des Gehäuses 4 drehbar gelagert und erfindungsgemäß von Hand in wenigstens zwei Rastpositionen bewegbar, wobei jeder Rastposition ein vorgegebener Verstellhub eines zu verstellenden Teils des Möbels zugeordnet ist. Bei dem dargestellten Ausführungsbeispiel sind zwölf Rastpositionen vorgesehen, die in Umfangsrichtung äquidistant über den Umfang des Bedienrades 10 verteilt sind.

Bei dem dargestellten Ausführungsbeispiel sind dem Bedienrad 10 mechanische Rastmittel zugeordnet, die bei diesem Ausführungsbeispiel ein drehfest mit dem Bedienrad 10 verbundenes Zahnrad 16 aufweisen, an dessen Umfang zwei Rastelemente in Form von Rastfedern 18, 20 anliegen. Bei einer Drehung des Bedienrades 10 um seine Drehachse rasten die Rastfedern 18, 20 für einen Benutzer der Handbedieneinrichtung 2 deutlich hör- sowie an dem Bedienrad fühlbar zwischen den Zähnen des Zahnrades 16 ein, so daß auf diese Weise die Rastpositionen des Bedienrades 10 definiert sind.

Zur Erfassung der Drehlage des Bedienrades 10 sind bei diesem Ausführungsbeispiel elektrische Erfassungsmittel in Form eines Potentiometers vorgesehen, das mit dem dem Zahnrad 16 zugewandten Ende der Drehachse des Bedienrades 10 zusammenwirkt. Das Gehäuse des Potentiometers ist in Fig. 2 mit dem Bezugszeichen 21 bezeichnet. In dem Fachmann allgemein bekannter Weise setzt das Potentiometer unterschiedliche Drehlagen des Bedienrades 10 in unterschiedliche Widerstände um, so daß anhand des jeweiligen Widerstandes festgestellt werden kann, in welcher Drehlage sich das Bedienrad 10 jeweils befindet.

Bei dem in der Zeichnung dargestellten Ausführungsbeispiel ist das Bedienrad in Radialrichtung seiner Drehachse entlang einer linearen Betätigungsachse, die in Fig. 2 durch einen Pfeil 22 symbolisiert ist, beweglich gelagert, wobei der linearen Betätigungsachse ein Schalter zugeordnet ist, auf dem das dem Zahnrad 16 abgewandte Ende der Drehachse des Bedienrades 10 federnd aufliegt, so daß der Schalter betätigt wird, wenn das Bedienrad 10 in Fig. 2 nach unten entlang der Betätigungsachse 22 gedrückt wird. Bei dem dargestellten Ausführungsbeispiel ist durch den Schalter eine Rückstellung des zu verstellenden Teils des Möbels in eine vorgegebene Ausgangslage auslösbar.

Die Funktionsweise des erfindungsgemäßen Möbelantriebs ist wie folgt:

Um beispielsweise ein Kopfteil eines Lattenrostes mittels des Möbelantriebs zu verstellen, dreht ein Benutzer des Möbelantriebs ausgehend von einer Ausgangslage, in der das Kopfteil des Lattenrostes beispielsweise horizontal angeordnet ist, das Bedienrad 10. Dreht der Benutzer das Bedienrad 10 hierbei um 360°, so wird eine Antriebseinheit des Möbelantriebs so angesteuert, daß sie das Kopfteil des Lattenrostes aus der Ausgangslage in eine Endlage der Verstellbewegung bewegt, in der das Kopfteil beispielsweise unter einem Winkel von 45° geneigt angeordnet ist. Möchte der Benutzer das Kopfteil in eine Verstellage zwischen der Ausgangslage und der Endlage bewegen, so dreht er das Bedienrad 10 um einen entsprechend geringeren Umfangswinkel, wobei das Bedienrad 10 während seiner Drehung aufeinanderfolgend in unterschiedliche Rastpositionen gelangt. Das Erreichen einer Rastposition, in der die Rastfedern 18, 20 jeweils zwischen zwei Zähnen des Zahnrades 16 einrasten, ist für einen Benutzer des Möbelantriebs deutlich hör- und darüber hinaus an dem Bedienrad 10 fühlbar. Entspricht eine Drehung des Bedienrades 10 um einen Umfangswinkel von 360° beispielsweise zwölf Rastungen und einer Verstellung des Kopfteiles in eine Endlage der Verstellbewegung, so entspricht eine Drehung des Bedienrades 10 um 180° beispielsweise sechs Rastungen und einer Verstellung des Kopfteiles in eine Verstellage zwischen der Ausgangslage und der Endlage.

Bei der Verstellung des Kopfteiles kann der Benutzer zunächst durch Drehen an dem Bedienrad 10 seine bevorzugte Verstellage des Kopfteiles anwählen und währen der Drehung des Bedienrades 10 mitzählen, wie viele Rastungen erforderlich sind, um in die gewünschte Verstellage zu gelangen.

Bei darauffolgenden Betätigungen des Möbelantriebs mittels der Handbedieneinrichtung 2 ist es dann lediglich erforderlich, daß der Benutzer das Bedienrad 10 so weit dreht, daß eine entsprechende Anzahl von Rastungen erreicht wurde. Da die Rastpositionen eindeutig unterschiedlichen Verstellhüben der Verstellbewegung zugeordnet sind, ist sichergestellt, daß das Kopfteil dann in die von dem Benutzer gewünschte Position bewegt wird.

Um das Kopfteil aus seiner jeweiligen Verstellage zurück in die Ausgangslage zu bewegen, drückt der Benutzer das Bedienrad 10 in Fig. 2 nach unten, so daß der zugeordnete Schalter betätigt wird. Daraufhin wird die Antriebseinheit des Möbelantriebs so angesteuert, daß sie das Kopfteil zurück in die Ausgangslage verstellt. Auf diese Weise ist eine "Reset"-Funktion realisiert.

Da sich der Benutzer leicht merken kann, welche Anzahl von Rastungen seiner bevorzugten Verstellage beispielsweise des Kopfteiles enspricht, sind bei der erfindungsgemäßen Handbedieneinrichtung 2 aufwendige Memory-Schaltungen nicht erforderlich. Aufgrunddessen ist der erfindungsgemäße Möbelantrieb besonders einfach und kostengünstig herstellbar. Die erfindungsgemäße Handbedieneinrichtung 2 ermöglicht eine besonders intuitive und einfache Bedienung des Möbelantriebs.

## Patentansprüche

1. Elektromotorischer Möbelantrieb zum Verstellen von Teilen eines Möbels relativ zueinander,
mit einer Handbedieneinrichtung (2) mit einem Bedienelement,
wobei das Bedienelement von Hand in wenigstens zwei Rastpositionen bewegbar ist, und wobei jeder Rastposition ein vorgegebener Verstellhub eines zu verstellenden Teiles des Möbels zugeordnet ist,
**dadurch gekennzeichnet,**
**daß** das Bedienelement als drehbar gelagertes Bedienrad (10) ausgebildet ist und daß die Rastpositionen unterschiedlichen Drehlagen des Bedienrades (10) entsprechen.

2. Möbelantrieb nach Anspruch 1, **dadurch gekennzeichnet, daß** dem Bedienelement mechanische Rastmittel zugeordnet sind.

3. Möbelantrieb nach Anspruch 2, **dadurch gekennzeichnet, daß** die Rastmittel wenigstens ein drehfest mit dem Bedienrad (10) verbundenes Zahnrad (16) aufweisen, an dessen Umfang wenigstens ein Rastelement, insbesondere wenigstens eine Rastfeder (18, 20), anliegt.

4. Möbelantrieb nach Anspruch 1 oder 4, **dadurch gekennzeichnet, daß** zur Erfassung der Drehlage des Bedienrades (10) elektrische oder elektronische Erfassungsmittel vorgesehen sind.

5. Möbelantrieb nach Anspruch 4, **dadurch gekennzeichnet, daß** die Erfassungsmittel wenigstens ein Potentiometer aufweisen.

6. Möbelantrieb nach einem der Ansprüche 1 bis 5, **dadurch gekennzeichnet, daß** zur Erfassung der Drehlage des Bedienrades (10) optische oder optoelektronische Erfassungsmittel vorgesehen sind.

7. Möbelantrieb nach einem der Ansprüche 1 bis 6, **dadurch gekennzeichnet, daß** das Bedienrad (10) in Radialrichtung seiner Drehachse entlang einer linearen Betätigungsächse (22) beweglich gelagert ist und daß der linearen Betätigungsachse (22) ein Schalter zugeordnet ist.

8. Möbelantrieb nach Anspruch 7, **dadurch gekennzeichnet, daß** durch den Schalter eine Rückstellung des zu verstellenden Teils des Möbels in eine vorgegebene Ausgangslage auslösbar ist.

## Claims

1. Electromotive furniture drive for adjusting parts of a piece of furniture in relation to each other,
with a hand operating device (2) with an operating element,
wherein the operating element can be moved by hand into at least two locking positions, and wherein each locking position is assigned a predefined adjustment lift of one of the parts of the piece of furniture to be adjusted,
**characterised in that**
the operating element is designed as a rotatably mounted operating wheel (10), and **in that** the locking positions correspond to different rotational positions of the operating wheel (10).

2. Furniture drive according to claim 1, **characterised in that** mechanical locking means are assigned to the operating element.

3. Furniture drive according to claim 2, **characterised in that** the locking means comprise at least one gear wheel (16) connected in a non-rotatable manner to the operating wheel (10), on the circumference of which gear wheel at least one locking element, in particular at least one locking spring (18, 20), bears.

4. Furniture drive according to claim 1 or 4, **characterised in that** for determining the rotational position of the operating wheel (10) electrical or electronic detecting means are provided.

5. Furniture drive according to claim 4, **characterised in that** the detecting means comprise at least one potentiometer.

6. Furniture drive according to one of claims 1 to 5, **characterised in that** for determining the rotational position of the operating wheel (10) optical or optoelectronic detecting means are provided.

7. Furniture drive according to one of claims 1 to 6, **characterised in that** the operating wheel (10) is mounted to move in radial direction of its rotary axis along a linear activating axis (22), and **in that** a switch is assigned to the linear activating axis (22).

8. Furniture drive according to claim 7, **characterised in that** by means of the switch the part of the piece of furniture to be adjusted can be returned into a predefined initial position.

## Revendications

1. Système de commande électromotorisé pour meubles pour le réglage des parties d'un meuble les unes par rapport aux autres,
comportant un dispositif de commande manuelle (2) avec un élément de commande,
ledit élément de commande pouvant être déplacé manuellement dans au moins deux positions d'arrêt, et à chaque position d'arrêt étant associée une course de réglage prédéfinie pour la pièce à déplacer du meuble,
**caractérisé en ce que**
l'élément de commande est réalisé sous la forme d'une molette de commande (10) montée rotative et **en ce que** les positions d'arrêt correspondent à des positions de rotation différentes de la molette de commande (10).

2. Système de commande pour meubles selon la revendication 1, **caractérisé en ce que** des moyens de blocage mécaniques sont associés à l'élément de commande.

3. Système de commande pour meubles selon la revendication 2, **caractérisé en ce que** les moyens de blocage comportent au moins une roue dentée (16), qui est reliée de manière solidaire en rotation avec la molette de commande (10) et sur la périphérie de laquelle vient en appui au moins un élément de blocage, en particulier au moins un ressort de blocage (18, 20).

4. Système de commande pour meubles selon la revendication 1 ou 4, **caractérisé en ce que** des moyens de détection électriques ou électroniques sont prévus pour détecter la position de rotation de la molette de commande (10).

5. Système de commande pour meubles selon la revendication 4, **caractérisé en ce que** les moyens de détection comportent au moins un potentiomètre.

6. Système de commande pour meubles selon l'une quelconque des revendications 1 à 5, **caractérisé en ce que** des moyens de détection optiques ou optoélectroniques sont prévus pour détecter la position de rotation de la molette de commande (10).

7. Système de commande pour meubles selon l'une quelconque des revendications 1 à 6, **caractérisé en ce que** la molette de commande (10) est montée mobile dans la direction radiale de son axe de rotation le long d'un axe d'actionnement (22) linéaire, et **en ce qu'**un interrupteur est associé à l'axe d'actionnement (22) linéaire.

8. Système de commande pour meubles selon la revendication 7, **caractérisé en ce qu'**au moyen de l'interrupteur il est possible de déclencher un retour de la partie à déplacer du meuble dans une position initiale prédéfinie.
